# EUROPÄISCHE PATENTSCHRIFT

(11) **EP 0 103 285 B1**
(45) Veröffentlichungstag und Bekanntmachung des Hinweises auf die Patenterteilung: **21.11.1985**
(21) Anmeldenummer: 83108929.7
(22) Anmeldetag: 09.09.1983
(51) Int. Cl.: A43B 5/06

(54) **Sportschuh für die Leichtathletik**
Sports shoe for athletics
Chaussure de sport pour l'athlétisme

(30) Priorität: 11.09.1982 DE 3233792
(43) Veröffentlichungstag der Anmeldung: 21.03.1984
(73) Patentinhaber: PUMA-Sportschuhfabriken Rudolf Dassler KG, D-8522 Herzogenaurach (DE)
(72) Erfinder: Dassler, Armin A., D-8522 Herzogenaurach (DE)
(74) Vertreter: Hufnagel, Walter, Dipl.-Ing., Dipl.-Wirtsch.-Ing.

## Beschreibung

Die vorliegende Erfindung betrifft einen Sportschuh gemäß dem Oberbegriff des Hauptanspruches.

Ein derartiger Schuh ist in GB-A-1 423 881 beschrieben. Derartige Sportschuhe für leichtathletische Zwecke, insbesondere für Sprint- und Kurzstrecken, sind allgemein bekannt und beispielsweise in dem Prospekt « PUMA-Sportschuhe 66 », Seiten 8 und 9 unter der Bezeichnung « PUMA SF-Form » beschrieben und dargestellt. Diese Rennschuhe mit der speziellen Sohlenform SF (super-form) sind extrem leicht, da die eigentliche Laufsohle praktisch nur in Bereichen, die Auftrittsflächen bilden, vorgesehen ist. Im Bereich des Fußgewölbes ist das vergleichsweise dünne Obermaterial dem Fußgewölbe angepaßt. Diese Schuhe zeichnen sich gegenüber früheren Konstruktionen durch ihre Leichtigkeit aus, da im Sohlenbereich relativ viel Sohlenmaterial eingespart werden konnte. Durch die meist durchgehende Gummilaufsohle sind diese Rennschuhe sehr elastisch. Die im Vorderfußbereich nach unten abstehenden Dornen sind in eine Zwischensohle eingenietet. Dieser Bereich ist daher ziemlich unelastisch und - für sich betrachtet - schwer.

Es ist zwar schon aus der DE-B-1 014462 bekannt, die Zwischensohle wegzulassen und zur Gewichtsersparnis die zur Befestigung der Dornen vorgesehene Platte zwischen zwei Kunststoffplatten aus beispielsweise Polyamid anzuordnen. Die beiden Kunststoffplatten sind wiederum zwischen der Brandsohle und der Laufsohle angebracht. Diese Konstruktion ist zwar leichter als die zuvor verwendeten Metallplatten, sie ist jedoch ebenfalls sehr unelastisch.

Es hat sich herausgestellt, daß Rennschuhe mit der im Mittelfußbereich sehr schmalen Laufsohle bei großer angestrebter Leichtigkeit sehr weich und besonders in diesem Bereich leicht verwindbar, also wenig formstabil sind. Wird die Laufsohle aus härterem Material hergestellt, so leidet darunter die Biegsamkeit besonders im Ballenbereich, so daß keine extremen Leistungen erreichbar sind und eine anatomisch günstige Anpassung an den Fuß während des Abrollvorganges nicht möglich ist.

Mit vorliegender Erfindung soll daher die Aufgabe gelöst werden, einen Sportschuh für die Leichtathletik, insbesondere Rennschuh, zu schaffen, der bei größtmöglicher Leichtigkeit den anatomischen Verhältnissen des Fußes während des Laufes optimal angepaßt ist, sowie den natürlichen Bewegungen möglichst wenig Widerstand entgegensetzt. Andererseits soll trotzdem eine gute Fußführung und -stützung und gleichzeitig eine hohe Verwindungssteifigkeit gewährleistet sein.

Diese Aufgabe wird durch die im Kennzeichen des Patentanspruches 1 angegebenen Merkmale gelöst.

Durch die an sich bekannte Laufsohlenform wird an Material für die Laufsohle eingespart, was sich in einer Gewichtsersparnis niederschlägt. Durch die Anordnung der Versteifungsplatte im Mittelfußbereich, d. h. im Bereich des Fußgewölbes, bis hin zur Ferse wird einerseits die erforderliche Verwindungssteifigkeit erzielt. Andererseits kann in diesem Bereich sowohl die Versteifungsplatte als auch die Laufsohle sehr dünn ausgebildet werden, so daß die Sohle insgesamt zumindest nicht dicker wird als bisher verwendete Sohlenkonstruktionen. Trotzdem wird die erwünschte Verwindungssteifigkeit erreicht und das geringe Schuhgewicht beibehalten. Schließlich wird durch die im Gelenkbereich angeformte Stützwand das Fußgewölbe besonders auch in den Bewegungsphasen entscheidend unterstützt. so daß gegebenenfalls entsprechende - an sich bekannte - Einlagen entfallen können. Außerdem trägt diese Stützwand vor allem auch dazu bei, die Verwindungssteifigkeit der Laufsohle noch deutlich zu steigern.

Weitere vorteilhafte Einzelheiten der Erfindung ergeben sich aus den Unteransprüchen und sind nachfolgend anhand von in der Zeichnung veranschaulichten Ausführungsbeispielen beschrieben.

Dabei zeigen :
Figur 1 eine Ansicht der Laufsohle von unten, also auf die Laufseite für einen Leichtathletik-Sportschuh,
Figur 2 eine Seitenansicht dieser Laufsohle gemäß dem Schnitt A-B der Figur 1,
Figuren 3 und 4 je einen Querschnitt gemäß dem Schnitt C-D der Figur 1 mit unterschiedlicher Gestaltung der Versteifungsplatte.

Mit 1 ist eine Laufsohle aus federelastischem Material wie Polyamid, Polyurethan, Polyäthylen bezeichnet. Diese erstreckt sich von der Sohlenspitze 2 bis zur Ferse 3. Sie ist im Bereich 4 der Fußlängswölbung nach der Fußaußenkante hin versetzt und so gestaltet, daß unter dem Fußgewölbe keine Lauffläche vorhanden ist, sondern diese sich lediglich über die beim Laufen ergebende Auftrittsfläche erstreckt. In diesem Bereich 4 ist erfindungsgemäß eine sich bis in die Ferse 3 fortsetzende Versteifungsplatte 5 aus sehr hartem, zähelastischem bzw. federelastischem Kunststoff vorgesehen. Die Versteifungsplatte 5 dient vor allem der Erzeugung einer hohen Verwindungssteifigkeit der Laufsohle 1. Die Versteifungsplatte 5 besteht vorteilhaft aus einem geeignet eingestellten Polyamid, Polyurethan oder Polyäthylen. Zweckmäßig ist der Kunststoff noch mit festigkeitserhöhenden Füllmitteln, insbesondere mit geeigneten Faserstoffen, wie Glasfasern oder Geweben versetzt. Als besonders geeignet hat sich glasfaserverstärktes Polyamid und Polyurethan erwiesen, da diese Materialien eine ausreichende Abriebfestigkeit und Steifigkeit bei geringem Gewicht und Preis gewährleisten.

Die Härte der Versteifungsplatte 5 besitzt zweckmäßig einen Härtegrad nach Shore von wenigstens 90 bis 150. Die Shore-Härte der Laufsohle 1 wird jedoch niedriger gewählt und liegt vorzugsweise zwischen 50 und 80. Gemäß der Erfindung ist im Bereich 4 die Laufsohle 1 mit einer nach innen schräg aufwärts gerichteten Stützwand 6 versehen, die weitgehend an die Fußwölbung angepaßt ist. Hierdurch erhält man eine besonders beim Lauf sich günstig auswirkende Gelenkstütze und eine weitere, wesentliche Erhöhung der Verwindungssteifigkeit der Laufsohle 1. Vorteilhaft ist die Stützwand 6 mit Verstärkungsrippen 7 versehen. Diese sind vorzugsweise so angeordnet, daß sie bei Betrachtung der Laufsohle 1 von unten zumindest nahezu senkrecht zu der Sohlenlängsachse 8 verlaufen. Der Abstand benachbarter Verstärkungsrippen 7 beträgt zweckmäßig etwa 2 bis 5 mm und die Rippenstärke und Rippenhöhe etwa 0,5 bis 3 mm, vorzugsweise etwa 1 bis 2 mm. Die Dicke der Stützwand 6 beträgt maximal etwa 2 mm, vorzugsweise etwa 1 mm und nimmt zur Kante 9 hin vorteilhaft kontinuierlich ab, so daß an der Kante 9 im Querschnitt ein sehr spitzer Winkel gebildet wird und die Kante 9 praktisch eine Schneide bildet.

In vorteilhafter Weise kann sich die Stützwand 6 in einen um die Ferse 3 umlaufenden Schalenrand 10 fortsetzen, so daß auch die Ferse des Läufers gut geführt wird. Die Kante 11 des Schalenrandes 10 kann zweckmäßig entsprechend der Kante 9 ausgebildet sein.

Mit Vorteil ist die Laufsohle 1 im Gelenkbereich der Zehenglieder oder/und im Ballenbereich durch Biegezonen 12 bzw. 13 dadurch flexibler gestaltet, daß dort ein aus Wellentälern 14 und Wellenbergen 15 bestehendes Wellenband 16 gebildet ist und dieses sich vorzugsweise etwa senkrecht zur Sohlenlängsachse 8 erstreckt. Vorzugsweise sind im Vorderfußbereich der Laufsohle 1 außerhalb der Biegezonen 12, 13 oder diese höchstens zum Teil umgreifende, zur Versteifung und zweckmäßig zur Aufnahme einsetzbarer Dorne 17 dienende Einlegeteile 18, 19 vorgesehen. Diese bestehen vorzugsweise aus dem gleichen Material wie die Versteifungsplatte 5. Die Einlegeteile 18, 19 können, abgesehen von den dornenartigen Greifelementen 17, noch angeformte Profilvorsprünge 20 tragen. Letztere besitzen zweckmäßig eine solche Höhe, daß die Spitzen 21 der Dorne 17 nur geringfügig, d. h. etwa 1 bis 4 mm über die Spitzen 22 der Profilvorsprünge 20 überstehen. Die Einlegeteile 18, 19 können L-förmig ausgebildet sein, wobei der eine Schenkel länger ausgeführt ist und wenigstens annähernd senkrecht zur Sohlenlängsachse 8 verläuft.

Gemäß einer vorteilhaften Weiterbildung der Erfindung kann zur weiteren Erhöhung der Verwindungssteifigkeit die Versteifungsplatte 5 einen zumindest im Bereich 4 der Stützwand 6 oder über die gesamte Außenkante sich erstreckenden nach oben abgewinkelten Rand 23 aufweisen, wie anhand des Schnittes C-D der Figur 1 in der Figur 4 veranschaulicht ist. Dieser Rand 23 ist im Querschnitt zur Kante hin verjüngt und beispielsweise entsprechend den Kanten 9, 11 geformt.

Eine weitere zweckmäßige Ausgestaltung der Erfindung besteht darin, daß die Versteifungsplatte 5 und die Einlegeteile 18, 19 Vorsprünge 24, beispielsweise in Form von Zapfen oder Krallen und Durchbrüche 25 aufweisen, die einerseits Greifelemente darstellen und andererseits zur Verankerung dieser Teile 5, 18, 19 mit der Laufsohle 1 dienen. Letztere besitzt daher ebenfalls entsprechende Vorsprünge und/oder Durchbrüche. Bei getrennter Vorfertigung von Laufsohle 1 und Versteifungsplatte 5 und gegebenenfalls der Einlegeteile 18, 19 passen oder rasten diese Verankerungen ineinander und diese Einzelteile werden großflächig miteinander verklebt oder zum Beispiel mittels Ultraschall verschweißt. Vorteilhaft werden die Versteifungsplatte 5 und die Einlegeteile 18, 19 als Vorprodukt in eine Form eingelegt und mit dem Material der Laufsohle 1 umspritzt, d. h. daß die Laufsohle 1 an diese Teile angespritzt wird. Vorzugsweise sind die Vorsprünge 24 der Laufsohle 1 als Profilvorsprünge zum besseren Greifen auf der Laufbahn ausgebildet, wie dies beim Ausführungsbeispiel im Fersenbereich gezeigt ist. Im Bereich 4 der Fußwölbung können die durch die Durchbrüche hindurchragenden Vorsprünge der Laufsohle 1 die Form von Buchstaben und/oder Zahlen besitzen und so in diesem Bereich 4 eine zusätzliche Verankerung bilden.

Der erfindungsgemäße Sportschuh ist besonders geeignet für leichtathletische Disziplinen, bei denen für relativ kurze Zeiten hohe Geschwindigkeiten erzielt werden müssen, also insbesondere für Sprint- und Kurzstrecken, für Anläufe zu Sprungwettbewerben, wie dem Weitsprung, Dreisprung, Hoch- oder Stabhochsprung oder auch für den Speerwurf. Besonders bei diesen Disziplinen kommt es auf ein sehr geringes Schuhgewicht, hohe Verwindungssteifigkeit des Schuhes und der wirksamen Unterstützung des Fußes im Fußwölbungsbereich an. Bei Normgrößen kann mit der Erfindung ein erstrebtes Gewicht der Sportschuhe von etwa 100 g und darunter erreicht werden.

Aber auch für Mittel- und/oder Langstrecken kommt der Erfindung erhöhte Bedeutung zu, weil die bisher unzulängliche Stützung des Fußgewölbes bei längeren Belastungen zu nicht reparablen Schäden dieses Fußteiles führen kann.

## Patentansprüche

1. Sportschuh für die Leichtathletik, insbesondere Rennschuh, mit einer von der Schuhspitze bis zur Ferse durchgehenden, im Bereich des Fußgewölbes zur Fußaußenkante hin versetzten Laufsohle aus flexiblem Kunststoff und von der Laufseite abstehenden, angeformten und/oder an der Laufsohle befestigbaren Profilvorsprüngen, sowie mit einer mit der Laufsohle verbundenen, am Schuhoberteil befestigten, seitlich nach oben verlaufenden Stützwand; dadurch gekennzeichnet, daß die Laufsohle (1) im Bereich (Mittelteil) (4) der Fußaußenkante verlaufend derart schmal ausgebildet ist, daß lediglich die beim Lauf belastete Fußaußenkante noch voll unterstützt ist, daß die Laufsohle (1) mit einer sich von der Ferse (3) über den schmalen Mittelteil (4) bis wenigstens annähernd vor den Beginn des Fußballens erstreckenden, der Laufsohle (1) angepaßten Versteifungsplatte (5) versehen ist, daß die im Bereich (4) des Fußlängsgewölbes vorgesehene Stützwand (6) an der Laufsohle schräg aufwärts und der Wölbungskontur des Fußlängsgewölbes zumindest weitgehend angepaßt angeformt ist, und daß die Flexibilität im Gelenkbereich der Zehenglieder und gegebenenfalls auch im Ballenbereich durch Biegezonen (12 bzw. 13) erhöht ist und der bzw. die flexible(n) Bereich(e) durch je ein aus Wellenbergen (15) und Wellentälern (14) bestehendes Wellenband (16) gebildet ist bzw. sind.

2. Sportschuh nach Anspruch 1, dadurch gekennzeichnet, daß die Versteifungsplatte (5) aus besonders hartem, federelastischem Kunststoff besteht.

3. Sportschuh nach Anspruch 1 oder 2, dadurch gekennzeichnet, daß die Versteifungsplatte (5) aus mit Faserstoffen versetztem Kunststoff besteht.

4. Sportschuh nach einem der Ansprüche 1 bis 3, dadurch gekennzeichnet, daß die Versteifungsplatte (5) aus einem Kunststoff mit einer Shore-Härte von mindestens 90 bis 150 und die Laufsohle (1) aus einem Kunststoff mit einer Shore-Härte von etwa 50 bis 80 besteht.

5. Sportschuh nach einem der Ansprüche 1 bis 4, dadurch gekennzeichnet, daß die Laufsohle (1) und die Versteifungsplatte (5) aus Kunststoff auf Polyamid-, Polyurethan- oder Polyäthylen-Basis bestehen.

6. Sportschuh nach einem der Ansprüche 1 bis 5, dadurch gekennzeichnet, daß die aus Kunststoff bestehende Versteifungsplatte (5) eine Dicke von 0,8 bis 1,5 mm aufweist.

7. Sportschuh nach einem der Ansprüche 1 bis 6, dadurch gekennzeichnet, daß die Laufsohle (1) und die Versteifungsplatte (5) ineinandergreifende Öffnungen und Vorsprünge (24, 25) aufweisen.

8. Sportschuh nach einem der Ansprüche 1 bis 7, dadurch gekennzeichnet, daß die Laufsohie (1) mit der vorgefertigten Versteifungsplatte (5) verklebt ist.

9. Sportschuh nach einem der Ansprüche 1 bis 7, dadurch gekennzeichnet, daß die Versteifungsplatte (5) bei der Herstellung der Laufsohle (1) mit eingeformt ist.

10. Sportschuh nach einem der Ansprüche 1 bis 9, dadurch gekennzeichnet, daß die Stützwand (6), in Blickrichtung senkrecht auf die Laufsohle (1) betrachtet, durch wenigstens annähernd senkrecht zur Sohlenlängsachse (8) verlaufende äußere Versteifungsrippen (7) versteift ist.

11. Sportschuh nach Anspruch 10, dadurch gekennzeichnet, daß die Versteifungsrippen (7) einen Abstand von 2 bis 5 mm aufweisen.

12. Sportschuh nach einem der Ansprüche 1 bis 11, dadurch gekennzeichnet, daß zur Versteifung der Laufsohle (1) außerhalb der Biegezone(n) (12, 13) im Vorderfußbereich der Laufsohle (1) zumindest zwei Einlegeteile (18, 19) aus be- . sonders hartem Kunststoff vorgesehen sind, die gleichzeitig Trägerteile für die Profilvorsprünge (20) und/oder dornenförmige Greifelemente (17) bilden.

13. Sportschuh nach einem der Ansprüche 1 bis 12, dadurch gekennzeichnet, daß die Einlegeteile (18, 19) L-förmig ausgebildet sind, wobei die längeren Schenkel jeweils wenigstens annähernd senkrecht zur Sohlenlängsachse (8) verlaufen.

14. Sportschuh nach einem der Ansprüche 1 bis 13, dadurch gekennzeichnet, daß an der Laufsohle (1) angeformte oder eingeformte Profilvorsprünge (20, 24) wenigstens annähernd gleicher Höhe vorgesehen sind und dornenförmige, nachträglich einsetzbare Profilvorsprünge (17) die ersteren nur geringfügig überragen.

15. Sportschuh nach einem der Ansprüche 1 bis 14, dadurch gekennzeichnet, daß die Versteifungsplatte (5) zumindest im Bereich der Stützwand (6) an der Kante einen in Richtung der Laufsohle (1) verlaufenden abgewinkelten Rand (23) aufweist.

16. Sportschuh nach Anspruch 15, dadurch gekennzeichnet, daß sich der Rand (23) über die gesamte Außenkante der Versteifungsplatte (5) erstreckt.

17. Sportschuh nach einem der Ansprüche 1 bis 16, dadurch gekennzeichnet, daß die Laufsohle (1) im Bereich der Ferse (3) einen hochgezogenen Rand (10) aufweist.

18. Sportschuh nach einem der Ansprüche 15 bis 17, dadurch gekennzeichnet, daß der abgewinkelte Rand (23) und der hochgezogene Rand (10) zum Ende hin sehr dünnwandig und im Querschnitt sehr spitzwinklig ausgebildet sind.

19. Sportschuh nach einem der Ansprüche 1 bis 18, dadurch gekennzeichnet, daß in der Versteifungsplatte (5) und/oder in den im Vorderfußbereich vorgesehenen Versteifungsteil(en) (18, 19) Durchbrüche (25) vorgesehen sind, durch die hindurch sich an der Laufsohle (1) angeformte Profilvorsprünge (24) erstrecken.

20. Sportschuh nach einem der Ansprüche 1 bis 19, dadurch gekennzeichnet, daß in der Versteifungsplatte (5) im Bereich des Fußlängsgewölbes Durchbrüche (25) vorgesehen sind und die durch diese hindurchreichenden Profilvorsprünge auf der Laufseite die Form von Buchstaben und/oder Zahlen aufweisen.

## Claims

1. A sports shoe for athletics, in particular a running shoe, having a running sole of flexible plastics, continuous from the toe of the shoe as far as the heel but offset towards the outer edge of the foot in the region of the arch of the foot, and standing out from the running face profiled projections which are moulded on and/or which may be fastened to the running sole, as well as having a supporting wall running upwards at the side and connected to the running sole and fastened to the upper of the shoe, characterized in that the running sole (1) where it runs in the region (middle portion) (4) of the outer edge of the foot is made narrow in such a way that merely the outer edge of the foot which is loaded during running is still fully supported, that the running sole (1) is provided with a stiffening plate (5) extending from the heel (3) over the narrow middle portion (4) as far as at least approximately in front of the start of the ball of the foot, and adapted to the running sole (1), that the supporting wall (6) provided in the region (4) of the longitudinal arch of the foot is moulded onto the running sole obliquely upwards and at least largely adapted to the contour of curvature of the longitudinal arch of the foot, and that the flexibility in the region of the joints in the toe members and if necessary also in the region of the ball of the foot is increased through zones (12 resp. 13) of bend and the flexible region is or regions are formed in each case by a wave band (16) consisting of wave crests (15) and wave troughs (14).

2. A sports shoe as in Claim 1, characterized in that the stiffening plate (5) consists of particularly hard springy plastics.

3. A sports shoe as in Claim 1 or 2, characterized in that the stiffening plate (5) consists of plastics mixed with fibrous material.

4. A sports shoe as in one of the Claims 1 to 3, characterized in that the stiffening plate (5) consists of a plastics having a Shore hardness of from at least 90 up to 150 and the running sole (1) consists of a plastics having a Shore hardness of about from 50 up to 80.

5. A sports shoe as in one of the Claims 1 to 4, characterized in that the running sole (1) and the stiffening plate (5) consist of plastics on a base of polyamide, polyurethane or polyethylene.

6. A sports shoe as in one of the Claims 1 to 5, characterized in that the stiffening plate (5) consisting of plastics exhibits a thickness of from 0.8 up to 1.5 mm.

7. A sports shoe as in one of the Claims 1 to 6, characterized in that the running sole (1) and the stiffening plate (5) exhibit interlocking openings and projections (24, 25).

8. A sports shoe as in one of the Claims 1 to 7, characterized in that the running sole (1) is glued to the prefabricated stiffening plate (5).

9. A sports shoe as in one of the Claims 1 to 7, characterized in that the stiffening plate (5) is moulded in during the production of the running sole (1).

10. A sports shoe as in one of the Claims 1 to 9, characterized in that the supporting wall (6) is stiffened by outer stiffening ribs (7) which, looking in the direction perpendicular to the running sole (1), run at least approximately perpendicularly to the longitudinal axis (8) of the sole.

11. A sports shoe as in Claim 10, characterized in that the stiffening ribs (7) exhibit a pitch of from 2 up to 5 mm.

12. A sports shoe as in one of the Claims 1 to 11, characterized in that for the stiffening of the running sole (1) outside the zone(s) (12, 13) of bend there are provided in the region of the running sole (1) at the front of the foot at least two inserts (18ᵣ 19) of particularly hard plastics, which at the same time form carrier-pieces for the profiled projections (20) and/or gripping members (17) in the form of spikes.

13. A sports shoe as in one of the Claims 1 to 12, characterized in that the inserts (18, 19) are made L-shaped, the longer arms running in each case at least approximately perpendicularly to the longitudinal axis (8) of the sole.

14. A sports shoe as in one of the Claims 1 to 13, characterized in that profiled projections (20, 24) of at least approximately equal heights are provided, moulded onto or into the running sole (1), and profiled projections (17) in the form of spikes, which may be inserted afterwards, project only slightly beyond the former.

15. A sports shoe as in one of the Claims 1 to 14, characterized in that the stiffening plate (5) exhibits at least in the region of the supporting wall (6) at the edge a cranked border (23) running in the direction of the running sole (1).

16. A sports shoe as in Claim 15, characterized in that the border (23) extends along the whole outer edge of the stiffening plate (5).

17. A sports shoe as in one of the Claims 1 to 16, characterized in that the running sole (1) exhibits in the region of the heel (3) a raised border (10).

18. A sports shoe as in one of the Claims 15 to 17, characterized in that the cranked border (23) and the raised border (10) are made towards the end very thinwalled and in cross-section very acute-angled.

19. A sports shoe as in one of the Claims 1 to 18, characterized in that in the stiffening plate (5) and/or in the stiffening pieces(s) (18, 19) provided in the region at the front of the foot perforations (25) are provided, through which extend profiled projections (24) moulded onto the running sole (1

20. A sports shoe as in one of the Claims 1 to 19, characterized in that in the stiffening plate (5) in the region of the longitudinal arch of the foot perforations (25) are provided and the profiled projections reaching through these exhibit on the running face the shape of letters of the alphabet and/or numerals.

## Revendications

1. Chaussure de sport pour les exercices d'athlétisme, en particulier chaussure de course, comportant une semelle de marche allant de la pointe de la chaussure jusqu'au talon, décalée vers le bord extérieur du pied dans la zone de la cambrure du pied, et des saillies profilées, moulées et/ou fixables sur la semelle de marche, en matière plastique flexible et faisant saillie de la face de marche, ainsi qu'une paroi d'appui s'étendant latéralement vers le haut, fixée sur la partie supérieure de la chaussure, reliée avec la semelle, chaussure caractérisée en ce que la semelle (1) s'étend dans la zone (partie centrale) (4) du bord extérieur du pied avec une largeur si faible que seul le bord extérieur du pied qui est chargé au cours de la marche est encore complètement soutenu, en ce que la semelle (1) est pourvue d'une plaque de raidissement (5) s'étendant du talon (3), en passant par la partie centrale (4) étroite, au moins jusqu'à peu près avant le début de l'éminence du pied, adaptée à la semelle (1), en ce que la paroi d'appui (6) prévue dans la zone (4) de la cambrure longitudinale du pied est façonnée sur la semelle obliquement et vers le haut, et adaptée au moins dans une large mesure au contour de la cambrure longitudinale du pied, et en ce que la souplesse dans la zone d'articulation des orteils et éventuellement aussi dans la zone des éminences, est augmentée par des zones de pliage (12, 13), la ou les zones de pliage étant formées chacune par une bande ondulée (16) constituée de sommets d'ondes (15) et de creux d'ondes (14).

2. Chaussure de sport suivant la revendication 1, caractérisée en ce que la plaque de raidissement (5) est constituée d'une matière plastique particulièrement dure, élastique.

3. Chaussure de sport suivant la revendication 1 ou 2, caractérisée en ce que la plaque de raidissement (5) est constituée d'une matière plastique où l'on a incorporé des matières fibreuses.

4. Chaussure de sport suivant l'une des revendications 1 à 3, caractérisé en ce que la plaque de raidissement (5) est faite d'une matière plastique ayant une dureté Shore d'au moins 90 à 150, et la semelle (1) d'une matière plastique ayant une dureté Shore d'environ 50 à 90.

5. Chaussure de sport suivant l'une des revendications 1 à 4, caractérisée en ce que la semelle (1) et la plaque de raidissement (5) sont faites d'une matière plastique à base de polyamide. polyuréthane ou polyéthylène.

6. Chaussure de sport suivant l'une des revendications 1 à 5, caractérisée en ce que la plaque de raidissement (5) faite de matière plastique présente une épaisseur de 0,8 à 1,5 mm.

7. Chaussure de sport suivant l'une des revendications 1 à 6, caractérisée en ce que la semelle (1) et la plaque de raidissement (5) présentent des ouvertures et des saillies (24, 25) s'engageant les unes dans les autres.

8. Chaussure de sport suivant l'une des revendications 1 à 7, caractérisée en ce que la semelle (1) est collée avec la plaque de raidissement (5) préfabriquée.

9. Chaussure de sport suivant l'une des revendications 1 à 7, caractérisée en ce que la plaque de raidissement (5) est moulée en commun avec la fabrication de la semelle (1).

10. Chaussure de sport suivant l'une des revendications 1 à 9, caractérisée en ce que la paroi d'appui (6), si on l'examine en regardant perpendiculairement à la semelle (1), est renforcée par des nervures de raidissement (7) extérieures, s'étendant, au moins approximativement, perpendiculairement à l'axe longitudinal (8) de la semelle.

11. Chaussure de sport suivant la revendication 10, caractérisée en ce que les nervures (7) sont écartées de 2 à 5 mm.

12. Chaussure de sport suivant l'une des revendications 1 à 11, caractérisée en ce que, pour renforcer la semelle (1) en dehors de la, ou des zones de pliage (12, 13), on prévoit, dans la zone du bout du pied de la semelle (1), au moins deux pièces d'insertion (18, 19) en une matière plastique particulièrement dure, qui forment en même temps des pièces qui portent les saillies profilées (20) et/ou les éléments de prise (17) en forme de pointes.

13. Chaussure de sport suivant l'une des revendications 1 à 12, caractérisée en ce que les pièces d'insertion (18, 19) sont réalisées en forme de L, l'aile la plus longue s'étendant toujours, au moins approximativement, perpendiculairement à l'axe longitudinal (8) de la semelle.

14. Chaussure de sport suivant l'une des revendications 1 à 13, caractérisée en ce qu'il est prévu des saillies profilées (20, 24) moulées sur la semelle (1) ou rapportées, de hauteur à peu près égale, et les saillies profilées (17) en forme de pointes, que l'on peut insérer ensuite, ne dépassent les premières que sur une faible longueur.

15. Chaussure de sport suivant l'une des revendications 1 à 14, caractérisée en ce que la plaque de raidissement (5) présente, au moins dans la zone de la paroi d'appui (6) sur l'arête, un bord (23) replié s'étendant dans la direction de la semelle (1).

16. Chaussure de sport suivant la revendication 15, caractérisée en ce que le bord (23) s'étend sur toute l'arête extérieure de la plaque (5) de raidissement.

17. Chaussure de sport suivant l'une des revendications 1 à 16, caractérisée en ce que la semelle (1) présente, dans la zone du talon (3), un bord (10) étiré vers le haut.

18. Chaussure de sport suivant l'une des revendications 15 à 17, caractérisée en ce que le bord replié (23) et le bord (10) étiré vers le haut sont réalisés très minces de paroi vers l'extrémité, et très pointus en coupe transversale.

19. Chaussure de sport suivant l'une des revendications 1 à 18, caractérisée en ce que l'on prévoit dans la plaque de raidissement (5) et/ou dans les pièces de raidissement (18, 19) prévues dans la zone du bout du pied, des passages (25), par où s'étendent les saillies profilées (24) moulées sur la semelle (1).

20. Chaussure de sport suivant l'une des revendications 1 à 19, caractérisée en ce que l'on prévoit, dans la plaque de raidissement (5), dans la zone de la cambrure du pied, des passages (25), et les saillies profilées qui franchissent ces passages offrent sur la face de marche la forme de lettres et/ou de chiffres.
